# EUROPÄISCHE PATENTSCHRIFT

(11) **EP 2 543 281 B1**
(45) Veröffentlichungstag und Bekanntmachung des Hinweises auf die Patenterteilung: **12.03.2014**
(21) Anmeldenummer: 12004958.0
(22) Anmeldetag: 04.07.2012
(51) Int. Cl.: A47C 9/02, A47C 3/029

(54) **Stuhl und Stehsitz-Möbel**
Chair and standing position furniture
Chaise et meuble pour station debout

(30) Priorität: 04.07.2011 DE 102011106680; 22.12.2011 DE 102011122094
(43) Veröffentlichungstag der Anmeldung: 09.01.2013
(73) Patentinhaber: Roericht, Hans, 89089 Ulm (DE)
(72) Erfinder: Roericht, Hans, 89089 Ulm (DE); Fleischmann, Horst, 80809 München (DE)
(74) Vertreter: Otten, Herbert

(56) Entgegenhaltungen:
- DE-A1- 4 015 841
- DE-U1- 9 312 719
- DE-U1- 29 900 156

## Beschreibung

Die Erfindung betrifft ein Stuhl und Stehsitz-Möbel nach dem Oberbegriff des Anspruchs 1.

### Stand der Technik

Beim ergonomischen Sitzen unterscheidet man zwischen Sitzmöbel (Stuhl) oder Stehsitz-Möbel. Ein Sitzmöbel mit variabler Sitzposition ist beispielsweise aus der DE 299 00 156 U1 bekannt geworden. Dabei ist der untere Sitzfuß in drei Ebenen ausgebildet, der drei verschiedene Sitzpositionen, nämlich normal, nach vorne oder nach hinten geneigt ermöglicht.

Aus der EP 0 543 151 B1 ist ein Sitzmöbel bekannt geworden, bei welchem durch eine untere Punkt- oder Linienberührung eine statische Sitzposition vermieden wird. Vielmehr wird durch ein Ausbalancieren des Oberkörpers eine optimale Stellung der Wirbelsäule des Oberkörpers erreicht.

Ein ähnlicher Effekt kann mittels einer unteren gebogenen Kufe, ähnlich eines Schaukelstuhls, erreicht werden, sofern ein Ausbalancieren der Benutzerperson auf den Sitzmöbeln erfolgt.

Ein ähnlicher Effekt wird durch ein Sitzen auf einem aufgepumpten größeren Ball erzielt.

Unabhängig hiervon sind so genannte Stehhilfen bekannt geworden. Von der Firma Wilkhahn ist beispielsweise eine Stehhilfe unter dem Begriff "Stitz" bekannt geworden (siehe auch US 4 130 263). Eine so genannte Stehhilfe ist weder ein Sitzen noch ein Stehen, sondern ein Haltungswechsel für die Position dazwischen. Der "Stitz" bildet demzufolge ein drittes Bein und die Stehsitzfläche wirkt schräg gegen das Gesäß.

Sowohl der ergonomische und auszubalancierende Sitz als auch ein ergonomisch wirksamer Stehsitz ist für eine Sitzposition oder eine Stehsitz-Position von großer Wichtigkeit. Im täglichen Gebrauch sind somit optimaler beide Positionen zu berücksichtigen.

Aus der DE 93 12 719 U1 ist ein variabler Sessel bekannt geworden, bei welchem durch Umbau des unteren Möbelgestells aus einem Sessel ein Schaukelstuhl herstellbar ist. Dieses Möbel ist lediglich als Sitzmöbel und nicht als Stehsitzmöbel verwendbar.

Aus der DE 40 15 841 A1 ist ein Mehrzweckstuhl bekannt geworden, bei welchem durch Umklappen der Rückenlehne eine Knieabstützung und damit eine unterschiedliche Sitzposition erreicht werden kann. Als Stehsitzmöbel ist dieses Möbel ebenfalls nicht verwendbar.

### Aufgabe der Erfindung

Der Erfindung liegt die Aufgabe zugrunde, ein Möbel vorzuschlagen, was sowohl als Sitzmöbel als auch als Stehsitzmöbel Verwendung findet.

### Lösung der Aufgabe

Diese Aufgabe wird durch die kennzeichnenden Merkmale des Anspruchs 1 gelöst.

### Vorteile der Erfindung

Das erfindungsgemäße Sitz- und Stehsitzmöbel stellt eine multifunktionale Einrichtung dar und erlaubt es, sowohl eine ergonomische und damit rückenschonende Sitzposition einzunehmen, indem die Benutzerperson ohne sich an der Rückenlehne anzulehnen, auf der Sitzfläche ausbalancierend bewegt. Dies ist insbesondere durch die gekrümmten unteren Kufen nach Art eines Schaukelstuhls möglich. Die annähernd kreisförmig gebogene Doppelkufe erstreckt sich in Längsrichtung des Stuhls, wobei der Mittelpunkt des Kreises etwa lotrecht über dem Schwerpunkt des Sitzenden liegt. Diese Doppelkufe ermöglicht (normal-) Sitzenden durch Vor- und Zurückbewegen des Oberkörpers bei unterstützendem Druck durch die Beine verschiedene Sitzneigungen zu erreichen, z. B. Arbeitssitz - Ruhesitz, mit den jeweiligen Positionen Auswirkungen auf die Lordosierung des Rückgrads.

Die Kufe ist im hinteren Bereich des Stuhls so beschaffen, dass sie bei der Stehsitzhaltung einen Anschlag bildet, der die geeignete, durchschnittliche Neigung und Höhe des Stehsitzes festlegt und verhindert, dass sich der Stehsitz nach hinten wegdrehen oder umkippen kann.

Durch die aufrecht sitzende Mittelstellung beim Sitzen findet eine Art Abrollbewegung auf einer Kurve statt, die zu einer aufrechten Haltung des Körpers und damit der Wirbelsäule führt. Ein Ausbalancieren der Kippbewegung führt weiterhin zu einer gesunden Sitzhaltung.

Will sich die Benutzerperson nach hinten gegen die Rückenlehne des Sitzmöbels abstützen, so wird durch eine Verlängerung der unteren Kufe ein Wegkippen nach hinten vermieden.

Das Sitzmöbel wird demnach in mehreren Sitzpositionen verwendet und insbesondere in einer Sitzposition, in welcher die Rückenlehne nicht benutzt wird. Vielmehr findet ein Ausbalancieren des Oberkörpers der Benutzerperson aufgrund einer Abrollbewegung der unteren Kufe statt. Dabei findet eine Bewegung nur nach vorne und hinten statt.

Selbstverständlich ist auch eine Sitzposition unter Verwendung der Rückenlehne vorgesehen.

Die Erfindung sieht jedoch darüber hinaus die Verwendung eines Stehsitzmöbels vor, indem die Lehne des Sitzmöbels in ihrem oberen Bereich eine auskragende Sitzfläche bildet, auf welche sich die Benutzerperson in einer Stehsitz-Position absetzt. Dabei ist die obere Sitzfläche des Stehsitzmöbels eben oder gekrümmt ausgebildet.

Zur Verwendung des kombinierten Möbels als Stehsitzmöbel muss dieses demzufolge um 180° um eine vertikale Achse gedreht werden, um in die gleiche Richtung für die Benutzerperson zu weisen. In dieser Position wird die vorzugsweise zunächst in Sitzposition zur Benutzerperson geneigte Rückenlehne in die entgegengesetzte Richtung bewegt, so dass die untere Kufe an ihrem einen Ende als Anschlag dient. Hierdurch nimmt die Benutzerperson eine leicht nach vorn geneigte Haltung ein, das heißt, die Rückenlehne mit ihrem nach unten gerichteten Abstützschenkel dient als schräg nach vorne gerichteter Abstützschenkel. Die Stehsitzfunktion des Möbels wird dadurch gewährleistet, dass der obere Bereich der Rückenlehne des Stuhls nach hinten in geeigneten Winkel abgeknickt ist und dadurch Höhe, Tiefe und Neigung für die Verwendung als Stehsitz erreicht wird.

Hierdurch ist sowohl eine ergonomische Sitzposition als auch eine ergonomische Stehsitzposition mit ein und demselben Möbel möglich. Es gibt eine Reihe von Arbeitstischen, die in ihrer Höhe auf Sitzposition oder auf Stehposition eingestellt werden können. Für solche Tische kann ein und derselbe Stuhl als Sitzstuhl oder als Stehsitzstuhl verwendet werden.

Die Erfindung ermöglicht daher, ein normales Sitzen mit Rückenlehne, ein ausbalanciertes Sitzen ohne Rückenlehne sowie ein Stehsitzen, ohne Umbau, Klappen oder Drehen des ganzen Objekts außer um die vertikale Achse.

In den Unteransprüchen sind weitere vorteilhafte Ausbildungen und Verbesserungen des im Anspruch 1 angegebenen Sitzund/oder Stehsitzmöbel angegeben. Des Weiteren beschreibt der abhängige Anspruch 8 sowie die folgenden Ansprüche 9 und 10 eine vorteilhafte Weiterbildung des erfindungsgemäßen Stuhls.

Für eine ergonomische Verwendung des Möbels ist es möglich, dass die Rückenlehne des Sitzmöbels bei einer horizontalen Sitzfläche einen spitzen Winkel zwischen Sitzfläche und Rückenlehne von ca. 60 bis 80°, vorzugsweise 70° einnimmt. Dies ist zweckmäßig, um bei einem entspannten nach hinten Lehnen, das heißt einer Verwendung der Rückenlehne eine aufrecht stehende Rückenlehne zu erhalten. Auch bei Verwendung einer Stehsitz-Position steht die Rückenlehne hierbei in einer senkrechten oder nach hinten geneigten Position.

Vorteilhaft ist es weiterhin, wenn das Sitzmöbel sowohl im Sitzteil als auch im Stehsitzteil aus jeweils zwei in Seitenansicht etwa U-förmige Rohrgestelle ausgebildet sind, die an ihrem jeweiligen Ende über Verbindungsstege versteift sind um seitliche Rahmengestelle zu bilden. Der Zwischenraum zwischen diesen seitlichen Rahmengestellen wird vorteilhafterweise mit einem flexiblen Überzug versehen. Dabei können die Rahmengestelle für das Sitzteil und das Stehsitzteil jeweils einteilig oder mehrteilig ausgebildet sein, wobei bei mehrteiliger Ausbildung Verbindungsstreben vorgesehen sind.
Die Erfindung stellt demnach eine multiple Sitz- und "Stitz"-Vorrichtung dar, d. h. eine Duo- bzw. multifunktionale Vorrichtung.

### Zeichnungen

Vorteilhafte Ausführungsbeispiele der Erfindung sind in den Zeichnungen dargestellt und in der nachfolgenden Beschreibung näher erläutert. Es zeigen:
- Figur 1a: eine Seitenansicht;
- Figur 1b: eine Frontansicht eines ersten Ausführungsbeispiels;
- Figur 2: eine Seitenansicht eines zweiten Ausführungsbeispiels mit einem einteiligen Rahmen zwischen Sitzteil und Stehsitzteil;
- Figur 3: ein weiteres Ausführungsbeispiel mit einem zentralen Abstützholm;
- Figur 4: das in den Figuren 1a und 1b gezeigte Steh- und/oder Stehsitzmöbel in einer ersten Extremstellung und
- Figur 5: das in den Figuren 1a und 1b gezeigte Stehund/oder Stehsitzmöbel in einer zweiten Extremstellung.

In der Figur 1a ist das Sitz- und/oder Stehsitzmöbel 1 in Seitenansicht, in der Figur 1b in Frontansicht aus Richtung des Pfeils 2 dargestellt. Dabei wird ein Sitzteil 3 aus zwei in Seitenansicht liegenden ersten U-Profil 4, 4' gebildet, mit oberen Schenkel 5, 5', die eine Sitzfläche SF tragen, mit zwei unteren, gebogenen Schenkeln 6, 6', die eine Auflagefläche AF oder Auflagekufe KF. KF' bilden und mit Verbindungsstegen 7, 7', die im Wesentlichen eine Höhe H1 der Sitzfläche SF bestimmen. Die in der Figur 1a dargestellte Position stellt etwa eine ausbalancierte Stellung AS dar, bei der die Benutzerperson mit ihrer Wirbelsäule etwa parallel zu einer vertikalen Längsmittelachse 8 ausgerichtet ist. Ein unterer Berührungspunkt 9 bzw. 9' der gebogenen Auflagekufen KF, KF' stellt etwa die optimalen Auflagepunkte der beiden Auflagekufen KF, KF' bei ausbalanciertem Sitzteil 3 dar. Um diese Punkte, welche auf einer senkrecht in die Zeichnungsebene der Figur 1a hinein verlaufenden Linie liegen, muss die Benutzerperson den Stuhl bzw. das Sitz- und/oder Stehsitzmöbel 1 durch eine ausbalancierende Bewegung bewegen.

Eine Rückenlehne RL wird von Schenkeln 10, 10' getragen und ist gegenüber der Sitzfläche SF in einem spitzen Winkel α von ungefähr 60° bis 80° und vorzugsweise 70° geneigt. Will die Benutzerperson sich anlehnen, so wird der Stuhl bzw. das Sitzund/oder Stehsitzmöbel 1 nach hinten gekippt, bis die Rückenlehne RL etwa eine vertikale Position einnimmt. Hierfür sind die untere Auflagekufe KF, KF' über die Rückenlehne RL hinaus mittels Abstützschenkeln 11, 11' verlängert, so dass das Möbel 1 beim Anlehnen der Benutzerperson nicht nach hinten wegkippen kann, wobei die Abstützschenkel 11, 11' in die Schenkel 10, 10' übergehen.

Die beiden seitlich angeordneten U-Profile 4, 4' sind in einem oberen Bereich über einen ersten Querholm 12, über einen unteren zweiten Querholm 13 und über einen dritten Querholm 14 im oberen Bereich der Verbindungsstege 7, 7' gegeneinander fixiert. Zur Bildung der Sitzfläche SF sind die oberen Schenkel 5, 5' mit einem mit gestrichelten Linien in der Figur 1b angedeuteten flexiblen Überzug UE1 versehen.

Das erfindungsgemäße Sitz-/Stehsitzmöbel 1 besteht darüber hinaus aus einem Stehsitzteil 15, welches durch Verlängerungen der Schenkel 10, 10' mit Schenkeln 16, 16' ausgebildet ist, welche eine Stehsitzfläche SSF tragen, wobei das Stehsitzteil 15 auch die Abstützschenkel 11, 11' umfasst. Die Stehsitzfläche SSF kann als etwa horizontal ausgerichtete Stehsitzfläche oder als abgerundete Stehsitzfläche 16 ausgeführt werden. Das Stehsitzteil 15 ist ebenso wie das Sitzteil 3 aus in Seitenansicht U-förmigen Profilen 17, 17' gebildet. Die U-förmigen Profile 17, 17' umfassen die oberen Schenkel 16, 16' bzw. die obere Stehsitzfläche SSF und die unteren Abstützschenkeln 11, 11', die gleichzeitig die Kippsicherung als Verlängerung der Kufen KF, KF' für das Sitzteil 3 bilden, wobei die dazwischen liegenden Schenkel 10, 10' Verbindungsstege 18, 18' bilden und die Rückenlehne RL stabilisieren. Die parallel verlaufenden Verbindungsstege 18, 18' bestimmen mit ihrer Länge eine Stehsitzhöhe H2.

Die Verbindungsstege 7 bzw. 7' und 18 bzw. 18' sind über Verbindungsbolzen 19, 20 bzw. 19', 20' miteinander verschraubt, so dass das kombinierte Sitz-/Stehsitzmöbel 1 ein einteiliges Gebilde bildet.

In einem speziellen Ausführungsbeispiel werden folgende Maße verwirklicht:
Sitzhöhe H1 = 450 mm,
Stehhöhe H2 = 700 mm,
Sitztiefe T1 = 420 mm,
Sitztiefe T2 des Stehsitzteils mit T2 = 200 mm,
Winkel α zwischen SF und RL mit α = 70°,
Winkel β zwischen 5, 5' und 7, 7' mit β = 110°,
Winkel γ zwischen 10, 10' und 16, 16' mit γ = 50°,
Radius R der unteren Auflagekufe = 1000 mm,
Abstand a der Verbindungsstege 7 und 18 mit a = 15 mm.

Der Abstand zwischen den jeweiligen C-Profilen 4, 4', das heißt, eine Länge L der Querstreben 12, 13 bzw. 14 beträgt L = 400 mm.

In der Figur 1b sind gleiche Teile mit gleichen Bezugszeichen versehen.

Die beiden U-Profile 17, 17' des Stehsitzteils 15 sind wiederum durch einen oberen Querholm 21 und einem unteren Querholm 22 verbunden, die dem Gestell als Abstandshalter den nötigen Halt geben. Die Querholme 21, 22 sind quasi als Querstreben ausgebildet.

Die untere Abstützschenkel 11, 11' sind kürzer bemessen als die obere Stehsitzfläche SSF und weisen bei dem erwähnten Ausführungsbeispiel eine Tiefe T3 von ungefähr 100 mm auf. Die Abstütztiefe T3 muss so bemessen sein, dass der Stuhl beim Anlehnen durch die Benutzerperson nicht nach hinten wegkippen kann.

Ebenso wie die Sitzfläche SF durch den Überzug UE1 gebildet ist, ist eine Rückenfläche RF der Rückenlehne RL durch einen mit einer Kreuzschraffur in der Figur 1b angedeuteten zweiten Überzug UE2 gebildet und ist die Stehsitzfläche SSF durch einen in der Figur 1b mit gestrichelten Linien angedeuteten dritten Überzug UE3 gebildet. Die Überzüge UE1 bis UE3 sind wahlweise als mehrteilige Bespannung oder als einteilige Bespannung ausgeführt. Selbstverständlich ist es auch vorgesehen statt der Überzüge eine Sitzplatte, eine Rückenplatte und eine Stehsitzplatte mit Eigenstabilität zu verwenden. Bei entsprechender Dimensionierung dieser Platten kann zumindest teilweise auf die Querholme verzichtet werden, wobei die Platten dann mittels Verbindungsmitteln mit dem linken und rechten Teil des Rohrrahmens verbunden sind oder das linke und das rechte Teil übergreifen oder umgreifen.

Insgesamt betrachtet ist das in den Figuren 1a und 1b gezeigte Sitz- und/oder Stehsitzmöbel 1 eine räumliche Struktur RS, welche im Wesentlichen symmetrisch zu einer senkrecht in die Zeichnungsebene der Figur 1b hinein verlaufenden Eben E ausgebildet ist und sich aus dem Sitzteil 3 und dem Stehsitzteil 15 zusammensetzt, welche mittels der vier Verbindungsbolzen 19, 19', 20 und 20' verbunden sind. Das Sitzteil 3 umfasst hierbei die zwei als liegende U's bzw. stehende C's verbauten U-Profile 4, 4', die drei Querholme 12, 13 und 14, durch welche die U-Profile 4, 4' verbunden sind und die Sitzfläche SF. Das Stehsitzteil 15 umfasst hierbei die zwei als liegend U's bzw. stehende C's verbauten U-Profile 17, 17', die beiden Querholme 21, 22, durch welche die U-Profile 17, 17' verbunden sind, die Rückenlehne RL und die Stehsitzfläche SSF. Durch den unteren Schenkel 6 und den Abstützschenkel 11 der U-Profile 4 und 17 wird die erste Kufe KF gebildet. Durch den unteren Schenkel 6' und den Abstützschenkel 11' der U-Profile 4' und 17', welche entsprechend der Figur 1b parallel zu den Bauteilen 4, 17 angeordnet sind, wird die zweite Kufe KF' gebildet. Diese Kufen KF und KF' erlauben es der Nutzerperson, das Sitzund/oder Stehsitzmöbel 1, sowohl abhängig von der Nutzungsart Sitzen oder Stehsitzen als auch abhängig von der Sitzposition bzw. der Stehsitzposition, aus der in der Figur 1a gezeigten ausbalancierten Position in eine erste Extremposition und eine zweite Extremposition zu bringen. Hierbei wird die erste Extremposition, in welcher die Kufen KF und KF' in einem Bereich des Querholms 13 mit ersten freien Enden E1, E1' auf einem Untergrund UG aufliegen, in der Regel dann erreicht und genutzt, wenn die Nutzerperson auf dem Sitzteil 3 sitzt und sich nach vorne lehnt, um beispielsweise ein Buch von einem vor dem Sitz- und/oder Stehsitzmöbel 1 stehende Schreibtisch zu greifen. Die zweite Extremposition, in welcher die Kufen KF und KF' in einem Bereich des Querholms 22 mit zweiten freien Enden E2 und E2' auf dem Untergrund UG aufliegen, nimmt das Sitz- und/oder Stehsitzmöbel 1 z.B. dann ein, wenn sich die auf dem Sitzteil 3 sitzende Nutzerperson gegen die Rückenlehne RL stark zurücklehnt und sich hierzu unter Umständen auch noch mit den Füßen vom Untergrund UG abdrückt. Sofern die Nutzerperson von dem Stehsitzteil 15 Gebrauch macht und hierzu in einem Stehbereich SB des Untergrunds UG steht und mit dem Gesäß dem Sitz- und/oder Stehsitzmöbel 1 zugewandt ist, wird die beschriebene zweite Extremposition immer dann eingenommen, wenn sich die Nutzerperson, mit einem hohen Anteil ihres Körpergewichts über die Stehsitzfläche SSF in das Sitzund/oder Stehsitzmöbel 1 einleitet. Sobald die Nutzerperson insbesondere ihre Beinmuskulatur anspannt, um eine leicht höhere Sitzposition als in der zweiten Extremposition des Sitz- und/oder Stehsitzmöbel 1 zu erreichen bzw. um das Sitzund/oder Stehsitzmöbel 1 in Richtung der ausbalancierten Position zu bewegen, beginnt eine Abrollbewegung des Sitzund/oder Stehsitzmöbel 1 auf dem Untergrund in Richtung der dargestellten ausbalancierten Position. Bei dieser Bewegung hebt sich das Stehsitzteil SSF zunehmen an und die Nutzerperson kann die eingeleitete Bewegung des Sitz- und/oder Stehsitzmöbel 1 einfach abbremsen, abstoppen oder umkehren, in dem sie die Anspannung der Beinmuskulatur verringert. In einer dritten Sitzposition auf dem Sitzteil 3 ist es der Nutzerperson möglich, das Stehsitzteil SSF für ein entspanntes Sitzen als Armauflage zu verwenden. Dies ist dann möglich, wenn sich die Nutzerperson zum Sitzen auf dem Sitzteil 3 mit ihrem Brustbereich der Rückenlehne RL zuwendet und sich ähnlich wie auf einen Sattel auf die Sitzfläche SF setzt und hierbei - aus der Perspektive der Figur 1b betrachtet - die Füße seitlich neben dem Sitz- und/oder Stehsitzmöbel 1 abstellt. Die Schenkel 6,6',7, 7', 11, 11' und die unteren Teile der Verbindungsstege 18, 18' bilden zusammen mit den Querholmen 13, 22 und 14 im Wesentlichen ein Fußteil FT des Sitz- und/oder Stehsitzmöbels 1.

Das Ausführungsbeispiel nach Figur 2 unterscheidet sich von demjenigen nach Figur 1a und 1b lediglich dadurch, dass die beiden Verbindungsstegpaare 7, 18 bzw. 7', 18' (siehe Figur 1a) zu jeweils einem Verbindungssteg 23, 23' zusammengefasst sind, wobei der Verbindungssteg 23' in der Seitenansicht der Figur 2 vollständig durch den Verbindungssteg 23 verdeckt ist. Alle weiteren Details entsprechen der Ausführungsform nach Figur 1a.

Das Ausführungsbeispiel nach Figur 3 verzichtet sowohl auf doppelte Verbindungssteg 7, 18 bzw. 7, 18' (siehe Figur 1a) als auch auf gemeinsame Verbindungsstege 23, 23' wie diese in der Figur 2 gezeigt sind. Vielmehr werden mittig unter der Sitzfläche SF liegende Verbindungssteg 24, 24' vorgesehen, deren Verlauf an der Längsmittelachse 8 ausgerichtet ist und welche die oberen Schenkel 5, 5' und die unteren, gebogenen Schenkel 6, 6', welche die Auflagekufe KF, KF' bilden, verbinden. Auch hier werden Querholme 12, 13, 14 zur Versteifung des Gestells verwendet. Bedingt durch die Seitenansicht sind die Bauteile 5', 6', 24' und KF' durch die Bauteile 5, 6, 24 und KF verdeckt.

Wie aus der Figur 3 gut ersichtlich ist, bilden die unteren gebogenen Schenkel 6, 6' eine Art Kufen KF, KF' ähnlich wie bei einem Schaukelstuhl.

Wird das in den Figuren 1a bis 3 gezeigte Möbel 1 als Stehsitz verwendet, so steht dieser im Wesentlichen in einem unteren Endbereich der Abstützschenkel 11, 11' auf, in welchem sich der Querholm 22 befindet. Der Querholm 22 kann jeweils auch als gebogener, horizontal ausgerichteter Abstützholme ausgebildet sein.

In der Figur 1a ist das Steh- und/oder Stehsitzmöbel 1, welches auch als kombiniertes Sitzmöbel oder multifunktionales Sitzmöbel bezeichnet wird, in der ausbalancierten Stellung AS gezeigt. Im Unterschied hierzu ist das in den Figuren 1a und 1b beschreiben Steh- und/oder Stehsitzmöbel 1 in der Figur 4 in einer zweiten Extremstellung ES2 gezeigt, wobei diese Position ausgehend von der ausbalancierten Stellung erreicht wird, wenn die Nutzerperson auf der Sitzfläche SF sitzt und sich extrem nach hinten lehnt und sich ggf. mit ihren Füßen unterstützend vom Untergrund UG abdrückt oder wenn die Nutzerperson das Steh- und/oder Stehsitzmöbel 1 als Stehsitz nutzt. Bei der Bewegung aus der ausbalancierten Stellung AS in die zweite Extremstellung ES2 rollt sich das Steh- und/oder Stehsitzmöbel 1 mit seinen Kufen KF, KF' auf dem Untergrund UG ab bis an den zweiten freien Enden E2, E2' der Abstützschenkel 11, 11' ein erhöhter Widerstand gegen das Abrollen auftritt, um ein Abrutschen oder Umkippen des Steh- und/oder Stehsitzmöbel 1 zu vermeiden. Die zweite Extremstellung ES2 wird in der Regel beim Stehsitzen eingenommen, wenn die Nutzerperson auf der Stehsitzfläche SSF sitzt und sich deren Füße in dem Stehbereich SB auf dem Untergrund UG befinden. Beim Stehsitzen bilden die Beine der Nutzerperson mit dem Steh- und/oder Stehsitzmöbel 1 eine Art Dreibein.

In der Figur 1a ist das Steh- und/oder Stehsitzmöbel 1, welches auch als kombiniertes Sitzmöbel oder multifunktionales Sitzmöbel bezeichnet wird, in der ausbalancierten Stellung AS gezeigt. Im Unterschied hierzu ist das in den Figuren 1a und 1b beschreiben Steh- und/oder Stehsitzmöbel 1 in der Figur 5 in einer ersten Extremstellung ES2 gezeigt, wobei diese Position ausgehend von der ausbalancierten Stellung erreicht wird, wenn die Nutzerperson auf der Sitzfläche SF sitzt und sich stark nach vorne neigt, um zum Beispiel etwas vom Untergrund UG aufzuheben. Bei der Bewegung aus der ausbalancierten Stellung AS in die erste Extremstellung ES1 rollt sich das Steh- und/oder Stehsitzmöbel 1 mit seinen Kufen KF, KF' auf dem Untergrund UG ab bis an den ersten freien Enden E1, E1' der unteren Schenkel 6, 6' ein erhöhter Widerstand gegen das weitere Abrollen auftritt, um ein Abrutschen oder Umkippen des Steh- und/oder Stehsitzmöbel 1 zu vermeiden. Zwischen den beiden in den Figuren 4 und 5 dargestellten Extremstellungen ES1 und ES2 kann das Stehund/oder Stehsitzmöbel 1 in Abhängigkeit von der Sitzposition oder der Stehsitzposition der Nutzerperson beliebige Zwischenstellungen einnehmen. Hierdurch ist der Nutzerperson durch einen häufigen Wechsel der Sitzposition oder der Stehsitzposition ein der Gesundheit förderliches, aktives Sitzen und/oder Stehsitzen möglich.

Die Erfindung ist nicht auf die dargestellten und beschriebenen Ausführungsbeispiele beschränkt. Sie umfasst auch vielmehr alle fachmännischen Weiterbildungen im Rahmen der Schutzrechtsansprüche.

### Bezugszeichenliste:

- 1: Stehsitzmöbel
- 2: Pfeil
- 3: Sitzteil
- 4, 4': U-Profil
- 5, 5': oberer Schenkel / Sitzfläche
- 6, 6': unterer Schenkel / Auflagefläche / Auflagekufe
- 7: verbindungssteg
- 8: vertikale Längsmittelachse
- 9: unterer Berührungspunkt
- 10, 10': Schenkel
- 11, 11': Abstützschenkel
- 12: erster Querholm von 3
- 13: zweiter Querholm von 3
- 14: dritter Querholm von 3
- 15: Stehsitzteil
- 16, 16': Schenkel
- 17, 17': U-Profil
- 18, 18': Verbindungssteg
- 19, 19': Verbindungsbolzen
- 20, 20': Verbindungsbolzen
- 21: oberer Querholm von 15
- 22: unterer Querholme von 15
- 23: Verbindungssteg
- 24, 24': mittiger, vertikaler Verbindungssteg

- a: Abstand der Verbindungsstege 7 und 18
- AF: Auflagefläche
- AS: ausbalancierte Stellung
- E: Ebene
- E1, E1': erste freie Ende von KF, KF'
- E2, E2': zweites freies Ende von KF, KF'
- ES1: erste Extremstellung
- ES2: zweite Extremstellung
- FT: Fußteil
- H1: Höhe der Sitzfläche
- H2: Höhe der Stehsitzfläche
- KF, KF': Kufe, Auflagekufe
- L: Länge der Querholme
- R: Radius R der unteren Auflagekufe
- RL: Rückenlehne
- RS: räumliche Struktur
- SB: Stehbereich
- SF: Sitzfläche
- SSF: Stehsitzfläche
- T1: Tiefe des Sitzteils
- T2: Tiefe des Stehsitzteils
- T3: Tiefe des Abstützschenkels
- UE1: erster Überzug
- UE2: zweiter Überzug
- UE3: dritter Überzug
- UG: Untergrund
- α: Winkel zwischen SF und RL
- β: Winkel zwischen 5, 5' und 7, 7'
- γ: Winkel Zwischen 10, 10' und 16, 16'

## Patentansprüche

1. Stuhl und Stehsitzmöbel (1), mit einer ersten niedrigeren Sitzfläche (SF) und einer zweiten, höheren, seitlich auskragenden Stehsitzfläche (SSF), die voneinander wegweisend am Möbel (1) angeordnet sind, wobei die Rückenlehne (RL) des Sitzteils des Möbels (1) in ihrem oberen Bereich die seitlich auskragende Stehsitzfläche (SSF) aufweist, wobei der untere Bereich des Möbels (1) als gebogene Auflagekufen (KF, KF') ausgebildet ist, wobei zur Kippsicherung der Sitzfläche (SF) die Auflagekufe (KF, KF') über die Rückenlehne (RL) hinaus mittels Abstützschenkeln (11, 11') verlängert ist, undwobei mittels der Auflagekufe (KF, KF') und deren Verlängerung mittels der Abstützschenkel (11, 11') eine Sitz- und Stehsitzposition ermöglicht ist.

2. Möbel nach Anspruch **1, dadurch gekennzeichnet, dass** die etwa horizontale Sitzfläche (SF) des Möbels (1) mit der unteren, gebogenen Auflagekufe (KF, KF') zusammen wirkt, wobei insbesondere die Rückenlehne (RL) des Möbels (1) vorzugsweise einen spitzen Winkel α von 60 bis 80°, vorzugsweise 70° zur Sitzfläche (SF) einnimmt.

3. Möbel nach Anspruch 1 oder 2, **dadurch gekennzeichnet, dass** ein Sitzteil (3) und/oder ein Stehsitzteil (15) aus in Seitenansicht etwa U-förmige, beidseitig angeordneten Rohrprofilen (4, 4' ; 17, 17') bestehen, die an ihren oberen und unteren Enden jeweils einen horizontalen Querholm (12, 13, 21, 22) aufweisen, wobei Verbindungsstege (7, 7') des U-Profils (4) und/oder Verbindungsstege (18, 18') des U-Profils (17) ebenfalls einen Querholm (14) aufweisen.

4. Möbel nach Anspruch 3, **dadurch gekennzeichnet, dass** die aneinander grenzenden Längsschenkel (7, 7' ; 18, 18') der U-förmigen Profile (4, 4' ; 17, 17') oder Rohrgestelle wenigstens teilweise einstückig oder mehrstückig ausgebildet sind.

5. Möbel nach einem der Ansprüche 1 bis 4, **dadurch gekennzeichnet, dass** wenigstens die Sitzflächen (SF) des Sitzteils (3) und/oder die Stehsitzflächen (SSF) des Stehsitzteils (15) mit einem elastischen Überzug (UE1, UE3) versehen ist.

6. Möbel nach einem der Ansprüche 1 bis 5, **dadurch gekennzeichnet, dass** die abgewinkelte oder abgerundete Stehsitzfläche (SSF) am oberen Ende der Rückenlehne (RL) des Sitzteils (3) eine Tiefe (T2) von ca. 15 cm bis 20 cm oder einen Radius von ca. 8 bis 10 cm aufweist.

7. Möbel nach einem der Ansprüche 1 bis 6, **dadurch gekennzeichnet, dass** die Abstützschenkel (11, 11') im unteren Bereich des Stehsitzteils (15) eine Tiefe (T3) von ungefähr 10 cm bis 20 cm aufweisen.

8. Möbel nach einem der vorhergehenden Ansprüche, **dadurch gekennzeichnet, dass** eine annähernd kreisförmige Doppelkufe (KF, KF') in Längsrichtung des Möbels angeordnet ist, wobei der Mittelpunkt des Kreises etwa lotrecht über dem Schwerpunkt des Sitzenden liegt.

9. Möbel nach Anspruch 8, **dadurch gekennzeichnet, dass** die Kufe (KF, KF') im hinteren Bereich des Stuhles so beschaffen ist, dass bei einer Stehsitzhaltung ein Anschlag gebildet ist.

10. Stuhl und Stehsitz-Möbel (1) nach Anspruch 1, **gekennzeichnet durch** folgende Merkmale:
- eine in einer Sitzhöhe (H1) angeordnete Sitzfläche (SF),
- eine Rückenlehne (RL) und
- ein Fußteil (FT),
- wobei das Fußteil (FT) die Sitzfläche und die Rückenlehne (RL) trägt,
- wobei die Sitzfläche (SF), die Rückenlehne (RL) und das Fußteil (FT) in ihrer Stellung zueinander fixiert sind,
- wobei das Fußteil (FT) aus einer ausbalancierten Stellung (AS) heraus auf einem Untergrund (UG) in einer Nickbewegung nach vorne in eine erste Extremstellung (ES1) abrollbar ist und
- wobei das Fußteil (FT) aus der ausbalancierten Stellung (AS) heraus auf dem Untergrund (UG) in einer weiteren Nickbewegung nach hinten in eine zweite Extremstellung (ES2) abrollbar ist,
- wobei das Sitzmöbel (1) eine weitere Sitzfläche (SSF) umfasst,
- wobei die weitere Sitzfläche (SSF) in entgegen gesetzter Richtung zu der ersten Sitzfläche (SF) an der Rückenlehne (RL) angeordnet ist.

11. Möbel nach Anspruch 8, **dadurch gekennzeichnet, dass** die weitere Sitzfläche (SSF) als Stehsitzfläche (SSF) in einer Stehsitzhöhe (H2) ausgebildet ist.

12. Möbel nach Anspruch 8 oder 9, **dadurch gekennzeichnet, dass** die Stehsitzhöhe (H2) der Stehsitzfläche (SSF) größer ist als die Sitzhöhe (H1) der Sitzfläche (SF).

## Claims

1. A chair and standing/seating furniture (1), having a first, lower seating surface (SF), and a second, higher, laterally projecting standing/seating surface (SSF), both being disposed at the furniture (1) in a manner facing away from each other, wherein the backrest (RL) of the seating part of the furniture (1) has said laterally projecting standing/seating surface (SSF) in the upper region thereof, wherein the lower region of the furniture (1) is embodied as bent support runners (KF, KF'), wherein as tilt safety for the seating surface (SF), the support runner (KF, KF') is extended by means of support journals (11, 11') beyond the backrest (RL), and wherein by means of the support runner (KF, KF') and the extension thereof a seating and standing/seating position is enabled by means of the support journals (11, 11').

2. A furniture according to claim 1, **characterized in that** the approximately horizontal seating surface (SF) of the furniture (1) interacts with lower, bent support runner (KF, KF'), wherein in particular the backrest (RL) of the furniture (1) preferably takes on an acute angle α of 60 to 80°, preferably 70', toward the seating surface (SF).

3. The furniture according to claims 1 or 2, **characterized in that** In a side view, a seating part (3) and/or a standing/seating part (15) consist of approximately U-shaped tubular profile (4, 4'; 17, 17') being disposed on both sides, each having at the upper and lower ends thereof a horizontal lateral beam (12, 13, 21, 22), wherein the connecting bars (7, 7') of the U-profile (4) and/or the connecting bars (18, 18') of the U-profile (17) also have a lateral beam (14).

4. The furniture according to claim 3, **characterized in that** the adjoining longitudinal journals (7, 7'; 18, 18') of the U-shaped profiles (4, 4'; 17, 17'), or the tubular frames, are embodied at least partially in one piece, or in multiple pieces.

5. The furniture according to one of the claims 1 to 4, **characterized in that** at least the seating surfaces (SF) of the seating part (3), and/or the standing/seating surfaces (SSF) of the standing/seating part (15) are equipped with an elastic cover (UE1, UE3).

6. The furniture according to one of the claims 1 to 5, **characterized In that** the angled or rounded standing/seating surface (SSF) has a depth (T2) at the upper end of the backrest (RL) of the seating part (3) of approximately 15 cm to 20 cm, or a radius of approximately 8 to 10 cm.

7. The furniture according to one of the claims 1 to 6, **characterized in that** the support journals (11, 11') have a depth (T3) in the lower region of the standing/seating part (15) of about 10 cm to 20 cm.

8. The furniture according to one of the previous claims, **characterized in that** an approximately circular double runner (KF, KF') is disposed in the longitudinal direction of the furniture, wherein the center of the circle is position about perpendicular over the center of gravity of the person seated.

9. The furniture according to claim 8, **characterized in that** the runner (KF, KF') is constituted in the rear region of the chair such that a stop is formed with a standing/seating posture.

10. The chair and standing/seating furniture (1) according to claim 1, **characterized by** the following features:
- a seating surface (SF) being disposed at a seating height (H1),
- a backrest (RL), and
- a foot part (FT),
- wherein the foot part (FT) supports the seating surface and the backrest (RL),
- wherein the seating surface (SF), the backrest (RL), and the foot part (FT) are fixed in their position to each other,
- wherein the foot part (FT) may be rolled off from a balanced position (AS) on a subsurface (UG) in a pitching movement toward the front Into a first extreme position (ES1), and
- wherein the foot part (FT) may be rolled off from the balanced position (AS) on a subsurface (UG) in a further pitching movement toward the back into a second extreme Position (ES2),
- wherein the seating furniture (1) comprises an additional seating surface (SSF),
- wherein the additional seating surface (SSF) is disposed on the backrest (RL) in opposite direction toward the first seating surface (SF).

11. The furniture according to claim 8, **characterized in that** the additional seating surface (SSF) is embodied as a standing/seating surface (SSF) at a standing/seating height (H2).

12. The furniture according to claims 8 or 9, **characterized in that** the standing/seating height (H2) of the standing/seating surface (SSF) is greater than the seating height (H1) of the seating surface (SF).

## Revendications

1. Chaise et meuble assis-debout (1), avec une première surface d'assise inférieure (SF) et une deuxième surface d'assise debout supérieure (SSF) en porte-à-faux latéral, disposées de manière mutuellement opposée sur le meuble (1), le dossier (RL) de la partie d'assise du meuble (1) comprenant la partie d'assise debout (SSF) en porte-à-faux latéral au niveau de sa partie supérieure, la partie inférieure du meuble (1) étant conçue comme des étriers d'appui coudés (KF, KF'), l'étrier d'appui (KF, KF') étant prolongé au-delà du dossier (RL), à l'aide de montants de soutien (11, 11') pour protéger la surface d'assise (SF) contre un basculement, et une position assise et assise-debout pouvant être obtenue à l'aide de l'étrier d'appui (KF, KF') et de son prolongement à l'aide des montants de soutien (11, 11').

2. Meuble selon la revendication 1, **caractérisé en ce que** la surface d'assise (SF), approximativement horizontale, du meuble (1) interagit avec l'étrier d'appui coudé inférieur (KF, KF'), plus particulièrement le dossier (RL) du meuble (1) formant de préférence, avec la surface d'assise (SF) un angle aigu α de 60 à 80°, de préférence 70°.

3. Meuble selon la revendication 1 ou 2, **caractérisé en ce qu'**une partie d'assise (3) et/ou une partie assis-debout (15) sont constituées de profilés tubulaires (4, 4' ;17, 17') disposés des deux côtés et présentant approximativement une forme de U, qui comprennent chacun, au niveau de leurs extrémités supérieures et inférieures, un longeron transversal (12, 13, 21, 22), les supports de liaison (7, 7') du profilé en U (4) et/ou les supports de liaison (18, 18') du profilé en U (17) comprenant également un longeron transversal (14).

4. Meuble selon la revendication 3, **caractérisé en ce que** les montants longitudinaux (7, 7' ; 18, 18') adjacents des profilés en U (4, 4' ;17, 17') ou des châssis tubulaires sont réalisés au moins partiellement d'un seul bloc ou en plusieurs pièces.

5. Meuble selon l'une des revendications 1 à 4, **caractérisé en ce qu'**au moins les surfaces d'assise (SF) de la partie d'assise (3) et/ou les surfaces assis-debout (SSF) de la partie assis-debout (15) sont munies d'un revêtement élastique (UE1, UE3).

6. Meuble selon l'une des revendications 1 à 5, **caractérisé en ce que** la surface assis-debout (SSF) pliée ou arrondie présente, au niveau de l'extrémité supérieure du dossier (RL) de la partie d'assise (3), une profondeur (T2) d'environ 15 cm à 20 cm ou un rayon d'environ 8 à 10 cm.

7. Meuble selon l'une des revendications 1 à 6, **caractérisé en ce que** les montants de soutien (11, 11') présentent, dans la partie inférieure, de partie assis-debout (15) une profondeur (T3) d'environ 10 cm à 20 cm.

8. Meuble selon l'une des revendications précédentes, **caractérisé en ce qu'**un double étrier (KF, KF') de forme approximativement circulaire est disposé dans la direction longitudinale du meuble, le centre du cercle se trouvant approximativement à la verticale au-dessus du centre de gravité de la personne assise.

9. Meuble selon la revendication 8, **caractérisé en ce que** l'étrier (KF, KF') est réalisé, dans la partie arrière de la chaise, de façon à former une butée dans une posture assis-debout.

10. Chaise et meuble assis-debout (1) selon la revendication 1, **caractérisé par** les éléments suivants :
- surface d'assise (SF) disposée à une hauteur d'assise (H1),
- dossier (RL) et
- pied (FT),
- le pied (FT) supportant la surface d'assise et le dossier (RL),
- la surface d'assise (SF), le dossier (RL) et le pied (FT) présentant une position fixe entre eux,
- le pied (FT) pouvant être roulé, à partir d'une position équilibrée (AS) sur un sol (UG), avec un mouvement de tangage vers l'avant vers une première position extrême(ES1) et.
- le pied (FT) pouvant être roulée, à partir de la position équilibrée (AS) sur le sol (UG) avec un autre mouvement de tangage vers l'arrière vers une deuxième position extrême (ES2),
- le meuble d'assise (1) comprenant une autre surface d'assise (SSF),
- l'autre surface d'assise (SSF) étant disposée dans la direction opposée à la première surface d'assise (SF) contre le dossier (RL).

11. Meuble selon la revendication 8, **caractérisé en ce que** l'autre surface d'assise (SSF) est conçue comme une surface assis-debout (SSF) à une hauteur de posture assise-debout (H2).

12. Meuble selon la revendication 8 ou 9, **caractérisé en ce que** la hauteur de posture assise-debout (H2) de la surface assis-debout (SSF) est supérieure à la hauteur d'assise (H1) de la surface d'assise (SF).
